# EUROPÄISCHE PATENTANMELDUNG

(11) **EP 2 988 068 A1**
(43) Veröffentlichungstag der Anmeldung: **24.02.2016**
(21) Anmeldenummer: 15181224.5
(22) Anmeldetag: 17.08.2015
(51) Int. Cl.: F24C 15/16, A47B 88/04

(54) **TELESKOPAUSZUGSSYSTEM UND HAUSHALTSGARGERÄT**

(30) Priorität: 19.08.2014 DE 102014216394
(71) Anmelder: BSH Hausgeräte GmbH, 81739 München (DE)
(72) Erfinder: Nather, Philipp, 83071 Stephanskirchen (DE); Sojer, Stefan, 84558 Kirchweidach (DE)

(57) **Zusammenfassung**

Die Erfindung betrifft ein Teleskopauszugssystem (13) für ein Haushaltsgargerät (1), mit einer ersten Laufschiene (14), einer zweiten Laufschiene (15) und einer zwischen der ersten Laufschiene (14) und der zweiten Laufschiene (15) angeordneten Lagereinrichtung (16), die einen Wälzlagerkäfig (17) und eine Vielzahl in dem Wälzlagerkäfig (17) aufgenommener Wälzlagerkörper (18) aufweist, wobei die erste Laufschiene (14) und die zweite Laufschiene (15) zwischen einem eingefahrenen Zustand und einem ausgefahrenen Zustand des Teleskopauszugssystems (13) relativ zueinander verlagerbar sind, wobei an der ersten Laufschiene (14) und an der zweiten Laufschiene (15) jeweils ein Anschlagselement (19, 20) für den Wälzlagerkäfig (17) vorgesehen ist, wobei eines der Anschlagselemente (19, 20) beim Verlagern der ersten Laufschiene (14) und der zweiten Laufschiene (15) von dem ausgefahrenen Zustand in den eingefahrenen Zustand des Teleskopauszugssystems (13) an dem Wälzlagerkäfig (17) anlegbar ist, um die Lagereinrichtung (16) beim Verbringen des Teleskopauszugssystems (13) von dem ausgefahrenen Zustand in den eingefahrenen Zustand in eine definierte Ausgangsposition zu verlagern, in der die Lagereinrichtung (16) zwischen den Anschlagselementen (19, 20) angeordnet ist.

## Beschreibung

Die vorliegende Erfindung betrifft ein Teleskopauszugssystem für ein Haushaltsgargerät und ein Haushaltsgargerät.

Für Haushaltsgargeräte, wie beispielsweise Backöfen, gibt es sogenannte Teleskopauszugssysteme, welche es dem Benutzer ermöglichen, Zubehör wie Backbleche deutlich weiter aus dem Backofen herauszuziehen als es mit normalen Einhängegittern möglich wäre.

Die DE 10 2008 035 078 A1 beschreibt ein derartiges Teleskopauszugssystem für ein Haushaltsgargerät mit einer inneren Laufschiene, einer mittleren Laufschiene und einer äußeren Laufschiene. An der mittleren Laufschiene ist eine Verrasteinrichtung vorgesehen, die dazu eingerichtet ist, die innere Laufschiene und die äußere Laufschiene mit der mittleren Laufschiene zu verrasten.

Die DE 10 2011 052 824 A1 beschreibt ein Teleskopauszugssystem mit einer festen und einer beweglichen Laufschiene, die über Wälzlagerkörper, die von einem Wälzlagerkäfig aufgenommen sind, relativ zueinander verschiebbar gelagert sind. Die Laufschienen weisen mindestens einen Anschlag auf, um den Verschiebeweg der beweglichen Laufschiene zu begrenzen. Der Anschlag ragt in einen Verschiebeweg des Walzlagerkäfigs bis nahe einer Drehachse oder bis mindestens zur Hälfte des Radius der Wälzkörper hinein.

Vor diesem Hintergrund besteht eine Aufgabe der vorliegenden Erfindung darin, ein verbessertes Teleskopauszugssystem zur Verfügung zu stellen.

Demgemäß wird ein Teleskopauszugssystem für ein Haushaltsgargerät mit einer ersten Laufschiene, einer zweiten Laufschiene und einer zwischen der ersten Laufschiene und der zweiten Laufschiene angeordneten Lagereinrichtung, die einen Wälzlagerkäfig und eine Vielzahl in dem Wälzlagerkäfig aufgenommene Wälzlagerkörper aufweist, vorgeschlagen. Die erste Laufschiene und die zweite Laufschiene sind zwischen einem eingefahrenen Zustand und einem ausgefahrenen Zustand des Teleskopauszugssystems relativ zueinander verlagerbar, wobei an der ersten Laufschiene und an der zweiten Laufschiene jeweils ein Anschlagselement für den Wälzlagerkäfig vorgesehen ist, wobei eines der Anschlagselemente beim Verlagern der ersten Laufschiene und der zweiten Laufschiene von dem ausgefahrenen Zustand in den eingefahrenen Zustand des Teleskopauszugssystems an dem Wälzlagerkäfig anlegbar ist, um die Lagereinrichtung beim Verbringen des Teleskopauszugssystems von dem ausgefahrenen Zustand in den eingefahrenen Zustand in eine definierte Ausgangsposition zu verlagern, in der die Lagereinrichtung zwischen den Anschlagselementen angeordnet ist.

Bei einem derartigen Teleskopauszugssystem wird ein Versatz des Wälzlagerkäfigs beim Verlagern des Teleskopauszugssystems von dem eingefahrenen Zustand in den ausgefahrenen Zustand zugelassen. Beim Verlagern des Teleskopauszugssystems von dem ausgefahrenen Zustand in den eingefahrenen Zustand dagegen wird durch die Anschlagselemente, die an den Laufschienen vorgesehen sind, der Wälzlagerkäfig jedes Mal wieder in seine Ausgangsposition gebracht. Hierdurch wird verhindert, dass sich der Versatz des Wälzlagerkäfigs bei jedem Auszugsvorgang addiert. Es ist somit nur ein leichter Käfigversatz bei jedem Einschieben des Teleskopauszugssystems zu kalibrieren. Hierdurch wird erreicht, dass das Teleskopauszugssystem über seinen gesamten Lebenszeitraum trotz geringer werdender Schmierung aufgrund von Pyrolyse oder Reinigung in einem Haushaltsgerät, wie einem Geschirrspülgerät, seinen Auszugsweg in vollem Umfang ausschöpft. Hierdurch kann auch ein zuverlässig nutzbarer Raststopp gewährleistet werden. Die Laufschienen können auch als Führungsschienen bezeichnet werden. Der eingefahrene Zustand kann auch als eingeschobener Zustand, der ausgefahrene Zustand kann auch als ausgezogener Zustand bezeichnet werden.

Gemäß einer Ausführungsform ist die erste Laufschiene an oder in einem Garraum des Haushaltsgargeräts befestigbar.

Insbesondere ist die erste Laufschiene an einer Seitenwand des Garraums befestigbar. Vorzugsweise ist an zwei einander gegenüberliegenden Seitenwänden des Garraums jeweils ein Teleskopauszugssystem vorgesehen.

Gemäß einer weiteren Ausführungsform sind die Wälzlager kugelförmig.

Alternativ können die Wälzlagerkörper beispielsweise tonnen- oder kegelförmig ausgebildet sein.

Gemäß einer weiteren Ausführungsform weist das Teleskopauszugssystem eine Verriegelungseinrichtung auf, die dazu eingerichtet ist, die erste Laufschiene und die zweite Laufschiene in dem ausgefahrenen Zustand des Teleskopauszugssystems miteinander zu verriegeln.

Hierdurch kann beim Auflegen eines Backblechs auf das Teleskopauszugssystem verhindert werden, dass sich die Laufschienen unkontrolliert bewegen. Hierdurch erhöht sich der Bedienkomfort.

Gemäß einer weiteren Ausführungsform sind die Anschlagselemente als separate Bauteile ausgebildet.

Die Anschlagselemente können beispielsweise als Stifte, Bolzen, Schrauben, Niete oder dergleichen ausgebildet sein.

Gemäß einer weiteren Ausführungsform sind die Anschlagselemente materialeinstückig mit der jeweiligen Laufschiene ausgebildet.

Beispielsweise können die Anschlagselemente als Prägungen, Ausstellungen, Vorwölbungen oder Verbiegungen der jeweiligen Laufschiene ausgebildet sein.

Gemäß einer weiteren Ausführungsform entspricht ein Abstand zwischen den Anschlagselementen im eingefahrenen Zustand des Teleskopauszugssystems einer Länge des Wälzlagerkäfigs.

Hierunter ist auch zu verstehen, dass der Abstand der Anschlagselemente geringfügig größer ist als die Länge des Wälzlagerkäfigs, damit beim Anschlag des Wälzlagerkäfigs an den Anschlagselementen der Wälzlagerkäfig kraftfrei bleibt. Hierdurch wird der Wälzlagerkäfig beim Einschieben nicht belastet. Der Abstand der Anschlagselemente kann maximal der Länge des Wälzlagerkäfigs entsprechen. Vorzugsweise ist der Abstand zwischen den Anschlagselementen geringfügig größer als die Länge des Wälzlagerkäfigs. Hierdurch kann der Wälzlagerkäfig exakt zwischen den Anschlagselementen angeordnet sein.

Gemäß einer weiteren Ausführungsform weist das Teleskopauszugssystem an der ersten Laufschiene und der zweiten Laufschiene vorgesehene weitere Anschlagselemente auf, an denen im ausgefahrenen Zustand des Teleskopauszugssystems jeweils ein Wälzlagerkörper anliegt.

Die weiteren Anschlagselemente ragen vorzugsweise bis zur Mitte der Wälzkörper in einen zwischen den Laufschienen vorgesehenen Zwischenraum hinein. Die weiteren Anschlagselemente verhindern, dass die Lagereinrichtung zwischen den Laufschienen herausfällt.

Gemäß einer weiteren Ausführungsform ist das Teleskopauszugssystem pyrolysefähig.

Das heißt, das Teleskopauszugssystem kann auch bei Temperaturen über 450° eingesetzt werden. Das Teleskopauszugssystem kann darüber hinaus dazu geeignet sein, in einer Geschirrspülmaschine gereinigt zu werden.

Gemäß einer weiteren Ausführungsform liegt in der definierten Ausgangsposition der Lagereinrichtung der Wälzlagerkäfig an zumindest einem der Anschlagselemente an.

Vorzugsweise liegt der Wälzlagerkäfig nur an einem der Anschlagselemente an. Alternativ kann der Wälzlagerkäfig an beiden Anschlagselementen anliegen.

Weiterhin wird ein Haushaltsgargerät mit einem derartigen Teleskopauszugssystem vorgeschlagen.

Das Haushaltsgerät ist insbesondere ein Backofen, ein Mikrowellengerät, ein Dampfgarer oder ein Backofen mit Mikrowellenfunktion. Das Haushaltsgargerät weist vorzugsweise mehrere derartige Teleskopauszugssysteme auf.

Weitere mögliche Implementierungen des Teleskopauszugssystems und/oder des Haushaltsgargeräts umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform des Teleskopauszugssystems und/oder des Haushaltsgargeräts hinzufügen.

Weitere vorteilhafte Ausgestaltungen und Aspekte des Teleskopauszugssystems und/oder des Haushaltsgargeräts sind Gegenstand der Unteransprüche sowie der im Folgenden beschriebenen Ausführungsbeispiele des Teleskopauszugssystems und/oder des Haushaltsgargeräts. Im Weiteren werden das Teleskopauszugssystem und/oder das Haushaltsgargerät anhand von bevorzugten Ausführungsformen unter Bezugnahme auf die beigelegten Figuren näher erläutert.
Fig. 1 zeigt eine schematische perspektivische Ansicht einer Ausführungsform eines Haushaltsgeräts;
Fig. 2 zeigt eine schematische Seitenansicht einer Ausführungsform eines Teleskopauszugssystems für das Haushaltsgerät gemäß der Fig. 1;
Fig. 3 zeigt eine schematische Schnittansicht des Teleskopauszugssystems gemäß der Fig. 2;
Fig. 4 zeigt eine weitere schematische Schnittansicht des Teleskopauszugssystems gemäß der Fig. 2;
Fig. 5 zeigt eine weitere schematische Schnittansicht des Teleskopauszugssystems gemäß der Fig. 2; und
Fig. 6 zeigt eine weitere schematische Schnittansicht des Teleskopauszugssystems gemäß der Fig. 2.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht eines Haushaltsgargeräts 1. Das Haushaltsgargerät 1 ist beispielsweise ein Backofen, ein Mikrowellengerät, ein Backofen mit Mikrowellenfunktion oder dergleichen. Das Haushaltsgargerät 1 weist eine Muffel oder einen Garraum 2 auf, der durch eine Tür 3 verschließbar ist. Der Garraum 2 kann im Inneren eines Gehäuses des Haushaltsgargeräts 1 angeordnet sein. Die Tür 3 ist in der Fig. 1 in ihrer geschlossenen Stellung dargestellt. Durch ein Schwenken um eine an einem unteren Ende der Tür 3 vorgesehene Schwenkachse kann die Tür 3 geschlossen oder geöffnet werden. Alternativ kann die Tür 3 seitlich an dem Garraum 2 angeschlagen sein. Weiterhin kann die Tür 3 an einem aus dem Garraum 2 herausziehbaren Backwagen angeordnet sein. An einem oberen Abschnitt der Tür 3 kann ein Griff 4 vorgesehen sein.

Der Garraum 2 weist einen Boden 5, eine dem Boden 5 gegenüberliegend angeordnete Decke 6, eine der Tür 3 gegenüberliegend angeordnete Rückwand 7 und zwei einander gegenüberliegend angeordnete Seitenwände 8, 9 auf. Der Garraum 2 ist vorzugsweise quader- oder würfelförmig. Der Garraum 2 kann aus einem Metallwerkstoff, insbesondere aus einem Stahlblech, gefertigt sein.

Die Fig. 2 zeigt einen Zubehörträger 10 für den Garraum 2 des Haushaltsgargeräts 1. Der Zubehörträger 10 kann ein sogenanntes Einhängegestell oder Seitengitter des Haushaltsgargeräts 1 sein. Insbesondere ist an jeder Seitenwand 8, 9 des Garraums 2 ein derartiger Zubehörträger 10 angeordnet. Der Zubehörträger 10 kann aus dem Garraum 2 entnehmbar sein. Der Zubehörträger 10 weist horizontal verlaufende Streben 11 und vertikal verlaufende Streben 12 auf. In der Fig. 2 ist jeweils nur eine der Streben 11, 12 mit einem Bezugszeichen versehen.

An dem Zubehörträger 10 ist ein Teleskopauszugssystem 13 vorgesehen. An dem Zubehörträger 10 können mehrere Teleskopauszugssysteme 13 vorgesehen sein. Das Teleskopauszugssystem 13 kann lösbar an dem Zubehörträger 10 befestigt sein. Alternativ kann das Teleskopauszugssystem 13 direkt an einer der Seitenwände 8, 9 befestigt sein. Vorzugsweise ist an jeder Seitenwand 8, 9 zumindest ein derartiges Teleskopauszugssystem 13 vorgesehen.

Das Teleskopauszugssystem 13 weist eine erste oder innere Laufschiene 14 und eine zweite oder äußere Laufschiene 15 auf. Die Laufschienen 14, 15 können auch als Führungsschienen bezeichnet werden. Die erste Laufschiene 14 ist mit Hilfe des Zubehörträgers 10 oder direkt an einer der Seitenwände 8, 9 befestigt.

Die Fig. 3 und 4 zeigen das Teleskopauszugssystem 13 jeweils in einer schematischen Schnittansicht. Die Fig. 3 zeigt das Teleskopauszugssystem 13 in einem eingefahrenen Zustand. Die Fig. 4 zeigt das Teleskopauszugssystem 13 in einem ausgefahrenen Zustand. Im Folgenden wird auf die Fig. 3 und 4 gleichzeitig Bezug genommen. Der eingefahrene Zustand kann auch als eingeschobener Zustand und der ausgefahrene Zustand kann auch als ausgezogener Zustand bezeichnet werden.

Zwischen der ersten Laufschiene 14 und der zweiten Laufschiene 15 ist eine Lagereinrichtung 16 angeordnet, die einen Wälzlagerkäfig 17 und eine Vielzahl in dem Wälzlagerkäfig 17 aufgenommener Wälzlagerkörper 18 aufweist. Die Anzahl der Wälzlagerkörper 18 ist beliebig. Beispielsweise kann die Lagereinrichtung 16, wie in den Fig. 3 und 4 gezeigt, vier Wälzlagerkörper 18 aufweisen. Die Wälzlagerkörper 18 sind beispielsweise Kugeln. Die Wälzlagerkörper 18 sind drehbar in dem Wälzlagerkäfig 17 aufgenommen.

Beim Verlagern der ersten Laufschiene 14 und der zweiten Laufschiene 15 zwischen dem eingefahrenen Zustand und dem ausgefahrenen Zustand des Teleskopauszugssystems 13 sind die Laufschienen 14, 15 mit Hilfe der Lagereinrichtung 16 aneinander gelagert. An der ersten Laufschiene 14 ist ein erstes Anschlagselement 19 vorgesehen. An der zweiten Laufschiene 15 ist ein zweites Anschlagselement 20 vorgesehen. Die Anschlagselemente 19, 20 ragen so weit in einen Zwischenraum 21 zwischen den Laufschienen 14, 15 hinein, dass die Anschlagselemente 19, 20 den Wälzlagerkäfig 17 und nicht die Wälzlagerkörper 18 berühren können. Die Anschlagselemente 19, 20 sind in einem Abstand a voneinander beabstandet angeordnet. Der Wälzlagerkäfig 17 weist eine Länge l auf. Die Länge l ist maximal so groß wie der Abstand a. Vorzugsweise ist die Länge l geringfügig kleiner als der Abstand a. Die Lagereinrichtung 16 ist zwischen den Anschlagselementen 19, 20 positioniert. Im eingefahrenen Zustand des Teleskopauszugssystems 13 kann der Wälzlagerkäfig 17 eines der Anschlagselemente 19, 20 berühren.

Im ausgefahrenen Zustand des Teleskopauszugssystems 13 können die Laufschienen 14, 15 miteinander verriegelt werden. Wie die Fig. 2 zeigt, weist das Teleskopauszugssystem 13 hierzu eine Verriegelungseinrichtung 22 auf, die dazu eingerichtet ist, die erste Laufschiene 14 und die zweite Laufschiene 15 in dem ausgezogenen Zustand des Teleskopauszugssystem 13 miteinander zu verriegeln.

Die Fig. 5 und 6 zeigen das Teleskopauszugssystem 13 jeweils in seinem ausgefahrenen Zustand. Durch die normale Bewegung des Teleskopauszugssystems 13 rollen die Wälzlagerkörper 18 auf den jeweiligen Laufschienen 14, 15 ab. Da die Wälzlagerkörper 18 jedoch mit einem gewissen Spiel zu den Laufschienen 14, 15 ausgelegt sein müssen, um nicht zu verklemmen, kommt es vereinzelt neben der reinen Rollbewegung auch zu Rutsch- bzw. Gleitanteilen. Je nach Schiefstellung des Teleskopauszugssystems 13 und leicht unterschiedlichen Durchmessern der Wälzlagerkörper 18 kann dieser Einfluss deutlich verstärkt werden. Das Resultat ist, dass die Wälzlagerkörper 18 auf einer Laufschiene 14, 15 bereits an deren Ende angelangt sind und auf der anderen Laufschiene 15, 14 noch nicht den vollen Laufweg zurückgelegt haben. Die Konsequenz ist ein reduzierter Auszugsweg. Dieser sogenannte Käfigversatz kann sich über die Zeit addieren, so dass merkliche Einbußen des Auszugswegs zu verzeichnen sind.

Durch die Anschlagselemente 19, 20 kann der Versatz des Wälzlagerkäfigs 17 vermieden bzw. zumindest eingeschränkt werden. Beim Verlagern des Teleskopauszugssystems 13 von dessen eingefahrenen in den ausgefahrenen Zustand wird ein Versatz des Wälzlagerkäfigs 17 zugelassen. Beim Verlagern des Teleskopauszugssystems 13 von dem ausgezogenen in den eingefahrenen Zustand wird der Wälzlagerkäfig 17 durch die Anschlagselemente 19, 20 jedes Mal wieder in eine definierte Ausgangsposition gebracht.

Wie die Fig. 5 zeigt, wird bei der durch einen Pfeil gekennzeichneten Einschubbewegung die Lagereinrichtung 16 so positioniert, dass der Wälzlagerkäfig 17 beim Verlagern des Teleskopauszugssystems 13 von dem ausgefahrenen in den eingefahrenen Zustand an dem ersten Anschlagselement 19 anliegt. Durch ein Einschieben der zweiten Führungsschiene 15 wird die Lagereinrichtung 16 in die in der Fig. 3 gezeigte definierte Ausgangsposition verlagert, in der die Lagereinrichtung 16 zwischen den Anschlagselementen 19, 20 angeordnet ist. Die definierte Ausgangsposition ist die Position des Wälzlagerkäfigs 17, die theoretisch im eingefahrenen Zustand des Teleskopauszugssystems 13 bestehen muss, damit der Laufweg der Lagereinrichtung 16 an der ersten oder festen Laufschiene 14 und der zweiten oder beweglichen Laufschiene 15 identisch ist.

Wie die Fig. 6 zeigt, kann die Lagereinrichtung 16 auch so positioniert sein, dass beim Verlagern des Teleskopauszugssystems 13 von dem ausgefahrenen Zustand in den eingefahrenen Zustand der Wälzlagerkäfig 17 an dem zweiten Anschlagselement 20 anliegt, um dieses wieder in die in der Fig. 3 gezeigte definierte Ausgangsposition zu verlagern.

Die Anschlagselemente 19, 20 und die Laufschienen 14, 15 können als separate Bauteile ausgeführt sein. Beispielsweise können die Anschlagselemente 19, 20 als Schrauben, Stifte, Bolzen, Niete oder dergleichen ausgebildet sein. Alternativ können die Anschlagselemente 19, 20 materialeinstückig mit der jeweiligen Laufschiene 14, 15 ausgebildet sein. Beispielsweise können die Anschlagselemente 19, 20 als Auswölbungen, Prägungen, Ausstellungen oder dergleichen der Laufschienen 14, 15 ausgebildet sein.

In dem eingefahrenen Zustand des Teleskopauszugssystems 13 kann der Wälzlagerkäfig 18 an zumindest einem der Anschlagselemente 19, 20 anliegen. Der Wälzlagerkäfig 17 kann auch an beiden Anschlagselementen 19, 20 gleichzeitig anliegen. Vorzugsweise liegt der Wälzlagerkäfig 17 jedoch nur an einem der Anschlagselemente 19, 20 an. Hierdurch wird eine mechanische Belastung des Wälzlagerkäfigs 17 verhindert.

An der ersten Laufschiene 14 und an der zweiten Laufschiene 15 sind, wie in den Fig. 3 bis 6 gezeigt, ferner weitere Anschlagselemente 23, 24 vorgesehen, an denen im ausgefahrenen Zustand des Teleskopauszugssystems 13 jeweils ein Wälzlagerkörper 18 anliegt. Hierdurch wird ein Herausfallen der Lagereinrichtung 16 zwischen den Laufschienen 14, 15 verhindert.

Das Teleskopauszugssystem 13 ist vorzugsweise pyrolysefähig. Das heißt, das Teleskopauszugssystem 13 kann auch bei Temperaturen über 450° eingesetzt werden. Da sich der Versatz des Wälzlagerkäfigs 17 nicht mehr bei jedem Auszugsvorgang addiert, ist nur ein kleiner Versatz beim Verlagern des Teleskopauszugssystems 13 von dem ausgefahrenen Zustand in den eingefahrenen Zustand zu kalibrieren. Hierdurch kann ein Teleskopauszugssystem 13 bereitgestellt werden, welches auch über seinen Lebenszeitraum trotz geringer werdender Schmierung, beispielsweise aufgrund der Reinigung des Teleskopauszugssystems 13 mit Hilfe von Pyrolyse oder einer Geschirrspülmaschine, den Auszugsweg in vollem Umfang ausschöpft. Diese Kalibrierungsmaßnahme des Wälzlagerkäfigs 17 ist ferner für einen zuverlässig nutzbaren Raststopp mit Hilfe der Verriegelungseinrichtung 22 unerlässlich.

Obwohl die vorliegende Erfindung anhand von Ausführungsbeispielen beschrieben wurde, ist die vielfältig modifizierbar.

### Verwendete Bezugszeichen:

- 1: Haushaltsgargerät
- 2: Garraum
- 3: Tür
- 4: Griff
- 5: Boden
- 6: Decke
- 7: Rückwand
- 8: Seitenwand
- 9: Seitenwand
- 10: Zubehörträger
- 11: Strebe
- 12: Strebe
- 13: Teleskopauszugssystem
- 14: Laufschiene
- 15: Laufschiene
- 16: Lagereinrichtung
- 17: Wälzlagerkäfig
- 18: Wälzlagerkörper
- 19: Anschlagselement
- 20: Anschlagselement
- 21: Zwischenraum
- 22: Verriegelungseinrichtung
- 23: Anschlagselement
- 24: Anschlagselement

- a: Abstand
- l: Länge

## Patentansprüche

1. Teleskopauszugssystem (13) für ein Haushaltsgargerät (1), mit einer ersten Laufschiene (14), einer zweiten Laufschiene (15) und einer zwischen der ersten Laufschiene (14) und der zweiten Laufschiene (15) angeordneten Lagereinrichtung (16), die einen Wälzlagerkäfig (17) und eine Vielzahl in dem Wälzlagerkäfig (17) aufgenommener Wälzlagerkörper (18) aufweist, wobei die erste Laufschiene (14) und die zweite Laufschiene (15) zwischen einem eingefahrenen Zustand und einem ausgefahrenen Zustand des Teleskopauszugssystems (13) relativ zueinander verlagerbar sind, wobei an der ersten Laufschiene (14) und an der zweiten Laufschiene (15) jeweils ein Anschlagselement (19, 20) für den Wälzlagerkäfig (17) vorgesehen ist, wobei eines der Anschlagselemente (19, 20) beim Verlagern der ersten Laufschiene (14) und der zweiten Laufschiene (15) von dem ausgefahrenen Zustand in den eingefahrenen Zustand des Teleskopauszugssystems (13) an dem Wälzlagerkäfig (17) anlegbar ist, um die Lagereinrichtung (16) beim Verbringen des Teleskopauszugssystems (13) von dem ausgefahrenen Zustand in den eingefahrenen Zustand in eine definierte Ausgangsposition zu verlagern, in der die Lagereinrichtung (16) zwischen den Anschlagselementen (19, 20) angeordnet ist.

2. Teleskopauszugssystem nach Anspruch 1, **dadurch gekennzeichnet, dass** die erste Laufschiene (14) an oder in einem Garraum (2) des Haushaltsgargeräts (1) befestigbar ist.

3. Teleskopauszugssystem nach Anspruch 1 oder 2, **dadurch gekennzeichnet, dass** die Wälzlagerkörper (18) kugelförmig sind.

4. Teleskopauszugssystem nach einem der Ansprüche 1 - 3, **gekennzeichnet durch** eine Verriegelungseinrichtung (22), die dazu eingerichtet ist, die erste Laufschiene (14) und die zweite Laufschiene (15) in dem ausgefahrenen Zustand des Teleskopauszugssystems (13) miteinander zu verriegeln.

5. Teleskopauszugssystem nach einem der Ansprüche 1 - 4, **dadurch gekennzeichnet, dass** die Anschlagselemente (19, 20) als separate Bauteile ausgebildet sind.

6. Teleskopauszugssystem nach einem der Ansprüche 1 - 4, **dadurch gekennzeichnet, dass** die Anschlagselemente (19, 20) materialeinstückig mit der jeweiligen Laufschiene (14, 15) ausgebildet sind.

7. Teleskopauszugssystem nach einem der Ansprüche 1 - 6, **dadurch gekennzeichnet, dass** ein Abstand (a) zwischen den Anschlagselementen (19, 20) im eingefahrenen Zustand des Teleskopauszugssystems (13) einer Länge (l) des Wälzlagerkäfigs (17) entspricht.

8. Teleskopauszugssystem nach einem der Ansprüche 1 - 7, **gekennzeichnet durch** an der ersten Laufschiene (14) und der zweiten Laufschiene (15) vorgesehene weitere Anschlagselemente (23, 24), an denen im ausgefahrenen Zustand des Teleskopauszugssystems (13) jeweils ein Wälzlagerkörper (18) anliegt.

9. Teleskopauszugssystem nach einem der Ansprüche 1 - 8, **dadurch gekennzeichnet, dass** das Teleskopauszugssystem (13) pyrolysefähig ist.

10. Teleskopauszugssystem nach einem der Ansprüche 1 - 9, **dadurch gekennzeichnet, dass** in der definierten Ausgangsposition der Lagereinrichtung (16) der Wälzlagerkäfig (17) an zumindest einem der Anschlagselemente (19, 20) anliegt.

11. Haushaltsgargerät (1) mit einem Teleskopauszugssystem (13) nach einem der Ansprüche 1 - 10.
